# EUROPÄISCHE PATENTSCHRIFT

(11) **EP 1 706 012 B1**
(45) Veröffentlichungstag und Bekanntmachung des Hinweises auf die Patenterteilung: **02.03.2011**
(21) Anmeldenummer: 04804760.9
(22) Anmeldetag: 10.12.2004
(51) Int. Cl.: A47L 11/40, A47L 9/00, G05D 1/02

(54) **BODENREINIGUNGSGERÄT MIT MITTELN ZUR BODENERKENNUNG**
FLOOR CLEANING DEVICE WITH MEANS FOR DETECTING THE FLOOR
APPAREIL POUR LE NETTOYAGE DES SOLS COMPORTANT DES MOYENS POUR DETECTER LE SOL

(30) Priorität: 10.12.2003 DE 10357635
(43) Veröffentlichungstag der Anmeldung: 04.10.2006
(62) Teilanmeldung aus: 08102421.8
(73) Patentinhaber: Vorwerk & Co. Interholding GmbH, 42275 Wuppertal (DE)
(72) Erfinder: SCHLISCHKA, Patrick, 42369 Wuppertal (DE); POPPEN, Günter, 42477 Radevormwald (DE); SOMMER, Jörg, 50737 Köln (DE)
(74) Vertreter: Müller, Enno
(86) Internationale Anmeldenummer: PCT/EP2004/053387
(87) Internationale Veröffentlichungsnummer: WO 2005/055796

(56) Entgegenhaltungen:
- EP-A- 0 786 229
- EP-A- 1 360 922
- WO-A-00/78198
- WO-A-01/37060
- WO-A-03/024292
- WO-A-03/024292
- WO-A-03/040846
- DE-A1- 10 113 105
- DE-A1- 19 617 429
- DE-A1- 19 948 909
- US-A- 5 765 258
- US-A1- 2003 028 993

## Beschreibung

Die Erfindung betrifft ein Bodenreinigungsgerät nach den Merkmalen des Oberbegriffs des Anspruches 1.

Bei Bodenreinigungsgeräten ist es bekannt, eine Bodenerkennung einzusetzen, zur Ermittlung des zu reinigenden Bodens. So sind beispielsweise in Abhängigkeit vom ermittelten Bodenbelag unterschiedliche Reinigungsverhalten wählbar. Eine solche Bodenerkennung kann bei einem Bodenreinigungsgerät, welches als Vorsatzgerät für einen üblichen, handgeführten Haushaltsstaubsauger ausgebildet ist, wahlweise zum Ein-/ Ausschalten einer elektromotorisch angetriebenen Bürstenwalze, zum Anheben bzw. Absenken von einem Saugraum des Vorsatzgerätes begrenzenden Vorhangmittels oder zur Leistungsänderung des staubsaugerseitigen Sauggebläses herangezogen werden. Bei Reinigungsrobotern, welche autonom arbeitend großflächig Bodenbeläge reinigen, werden solche Bodenerkennungen genutzt, um das Reinigungs-verhalten zu ändern oder um bestimmte Bereiche zu meiden. Bekannt sind diesbezüglich Lösungen, bei welchen mit Hilfe von Ultraschall, der von einem Transceiver abgestrahlt und vom Boden reflektiert wird, eine Aussage über den Bodenbelag treffen. Dabei ist die Reflexion auf Hartböden größer als auf Teppichböden, die den Schall stärker dämpfen. Diese bekannte Lösung erweist sich dahingehend als problematisch, da verschiedene aufgrund der Reflexion ermittelte Böden nur schwer einzuordnen sind. So gibt es Hartböden wie beispielsweise Kork, die den Ultraschall sehr schwach reflektieren. Dadurch kann es zu eine Fehlauswertung durch die Schaltung kommen. Auch können stark dämpfende Teppiche eine Reflexion verhindern, so dass eine genaue Auswertung nicht möglich ist. Weitere bekannte Lösungen sehen eine Reflex-Lichtschranke vor, zur Detektierung von Höhenunterschieden auf dem Boden, womit Teppichkanten erkannt werden können. Jedoch können mit Hilfe dieser ReflexLichtschranken nicht die Böden in ihrer Eigenschaft als Teppichboden oder Hartboden unterschieden werden.

Aus der EP 1360 922 A2 ist es bekannt, mittels eines Sensors bei einem selbsttätig verfahrbaren Staubsauger zu ermitteln, ob in einem Boden ein Loch oder eine große Untiefe ist. Aus der DE 101 13 105 A1 ist es bekannt, mittels Ultraschall eine Bodenerkennung durchzuführen.

Im Hinblick auf den zuvor beschriebenen Stand der Technik stellt sich die Erfindung die Aufgabe, ein Bodenreinigungsgerät der in Rede stehenden Art anzugeben, welches bei einfachem Aufbau eine sichere Erkennung des Bodenbelags ermöglicht.

Diese Aufgabe ist beim Gegenstand des Anspruches 1 gelöst, wobei darauf abgestellt ist, dass die Bodenerkennung mittels Erfassung eines Schlupfes durchführbar ist, wobei der Schlupf über einen Vergleich zwischen gefahrener Strecke und Umdrehungen eines angetriebenen Verfahrrads und/oder einer angetriebenen Bürste ermittelt wird. Zufolge der Ausgestaltung ist eine sichere Erkennung des Bodenbelages erreicht, welche insbesondere bei Reinigungsrobotern aber darüber hinaus auch bei Vorsatzgeräten für übliche Haushaltsstaubsauger zum Einsatz kommen kann. Der Boden wird unabhängig von einem Reflektionsverhalten zuverlässig erkannt. Da der Schlupf gegenüber dem Boden auf Teppich größer ist als auf Hartboden, ist die Drehgeschwindigkeit der Verfahrräder des Bodenreinigungsgerätes auf Teppichböden geringer. Dies gilt auch für eine vorgesehene elektromotorisch angetriebene Bürste des Bodenreinigungsgeräts, deren Rotationsgeschwindigkeit auf Teppichböden gegenüber Hartböden verringert ist. Der Schlupf wird über einen Vergleich zwischen gefahrener Strecke und Umdrehungen eines angetriebenen Verfahrrads und/oder einer angetriebenen Bürste ermittelt. Zudem kann der Fahrwiderstand auf Basis der Stromaufnahme des Antriebsmotors des Verfahrrades und/oder der Bürste ermittelt werden. So steigt die Stromaufnahme des Verfahrrad-Antriebsmotors auf Teppichböden, dies bedingt durch den größeren Widerstand. Auch bei einer elektromotorisch angetriebenen Bürste, welche den zu reinigenden Boden bearbeitet, vergrößert sich der Widerstand auf Teppichböden, was zu einer Erhöhung der Stromaufnahme des diesbezüglichen

Antriebsmotors führt. Zur Erfassung der gefahrenen Strecke weist das Bodenreinigungsgerät einen Sensor auf, welcher Sensor in einer beispielhaften Ausgestaltung ein Mitlaufrad ist. Wird die über den Sensor gemessene Strecke in Bezug zu der verstrichenen Zeit seit der letzten Messung gesetzt, kann eine Aussage über die Geschwindigkeit des Bodenreinigungsgeräts, insbesondere des Reinigungsroboters gemacht werden. Das Bodenreinigungsgerät weist einen elektronischen Speicher auf, in dem Vergleichswerte für Schlupf und/ oder Fahrwiderstand verschiedener Bodenbeläge abgelegt sind. So sind Sollwerte für einen Referenzboden, zum Beispiel Hartboden, Teppichboden, hinterlegt. Zur prozessorunterstützten Erkennung des befahrenen Bodens weist das Bodenreinigungsgerät eine Rechnereinheit auf, die die gemessenen Werte mit den abgelegten Werten im Vergleich setzt und hieraus ein Signal für die Navigation und/ oder Antriebsleistung der Bürste bzw. Verfahrräder und/oder ein Signal zur Einstellung der Bürsten und/ oder den Fahrwiderstand beeinflussender, geräteseitiger Elemente ableitet. So kann beispielsweise bei einem Reinigungsroboter eine erfindungsgemäße Bodenerkennung dazu genutzt werden, diesen zur Vermeidung des Befahrens vorgegebender Bodenbeläge entsprechend zu manövrieren. Auch kann bei einem derartigen Reinigungsroboter, aber auch bei einem Bodenreinigungsgerät in Form eines Staubsauger-Vorsatzgerätes, die Antriebsleistung der Bürste angepasst werden, so zur schonenden Bürstbearbeitung des ermittelten Bodenbelages. Neben der Änderung der Bürsten drehzahl kann auch die Vorstandslage der Bürsten in Abhängigkeit vom ermittelten Bodenbelag geändert werden. Eine weitere bodenbelagsabhängige Maßnahme besteht beispielsweise in einem Anheben oder Absenken von, einen Saugraum begrenzenden Vorhangmitteln, beispielsweise in Form von Bürstenleisten.

Die Erfindung ist nachstehend anhand der beigefügten Zeichnungen, welche lediglich mehrere Ausführungsbeispiele darstellen, näher erläutert. Es zeigt:
- Fig. 1: in perspektivischer Darstellung ein erfindungsgemäßes Boden- reinigungsgerätin Form eines Reinigungsroboters;
- Fig. 2: das Bodenreinigungsgerät in einer perspektivischen Unteransicht;
- Fig. 3: eine schematische Seitenansichtdarstellung des Bodenreinigungs- geräts mit einer elektromotorisch angetriebenen Bürste sowie ei- nem Verfahrrad und Mittel zur Bodenerkennung;
- Fig. 4: eine schematische Teildarstellung eines Bodenreinigungsgeräts mit einer Aufnahme für Schmutz und einem gegenüber dem. Ge- rätegehäuse abgefederten Fahrwerk, eine Offenstellung der Auf- nahme betreffend;
- Fig. 5: eine der Fig. 4 entsprechende Darstellung, jedoch die Verschluss- stellung der Aufnahmeöffnung nach Anheben des Geräts betref- fend;
- Fig. 6: eine weitere schematische Teildarstellung eines Bodenreini- gungsgeräts in einer weiteren Ausführungsform bei geöffneter Aufnahme;
- Fig. 7: eine Darstellung gemäß Fig. 6, jedoch die verschlossene Stellung der Aufnahmeöffnung nach einem Anheben des Geräts betreffend:
- Fig. 8: eine schematische Teildarstellung des Bodenreinigungsgeräts in einer weiteren Ausführungsform, die Betriebsstellung bei geöff- neter Aufnahme betreffend;
- Fig. 9: eine der Fig. 8 entsprechende Darstellung, jedoch nach einem Ausschalten eines elektrischen Antriebs für eine Bürste und damit einhergehendem Verschließen der Aufnahme;
- Fig. 10: eine schematische Teildarstellung eines Bodenreinigungsgeräts in einer weiteren Ausführungsform, die Betriebsstellung betreffend;
- Fig. 11: eine Darstellung gemäß Fig. 10, jedoch die Verschlussstellung der Aufnahme betreffend;
- Fig. 12: in einer weiteren Ausführungsform eine schematische Teildarstel- lung des Bodenreinigungsgeräts in einer geöffneten Stellung der Aufnahme;
- Fig. 13: eine der Fig. 12 entsprechende Darstellung, jedoch bei geschlos- sener Aufnahmeöffnung nach einem Anheben des Gerätes.

Dargestellt und beschrieben ist ein Bodenreinigungsgerät 1 in Form eines Reinigungsroboters mit einem Chassis 2, welches unterseitig, dem zu pflegenden Boden 10 zugewandt, elektromotorisch angetriebene Verfahrräder 3 sowie eine über die Unterkante des Chassisbodens 4 hinausragende, gleichfalls elektromotorisch angetriebene Bürste 5 trägt. Das Chassis 2 ist überfangen von einer Gerätehaube 6, wobei das Bodenreinigungsgerät 1 einen kreisförmigen Grundriss aufweist.

Die Verfahrräder 3 sind in üblicher Verfahrrichtung r des Bodenreinigungsgerätes 1 der Bürste 5 nachgeordnet, wobei weiter der Bürste 5 nachgeordnet eine kehrblechartige Schmutzrampe 7 vorgesehen ist, über welche der abgebürstete Schmutz in eine behälterartige Aufnahme 8 abgeworfen wird.

In üblicher Verfahrrichtung r ist der Bürste 5 vorgeordnet ein Stützrad in Form eines Mitlaufrades 9 positioniert, zufolge dessen eine Dreipunktauflage des Bodenreinigungsgerätes 1 auf dem zu pflegenden Boden 10 erreicht ist.

Es besteht das Bedürfnis, insbesondere bei einem Reinigungsroboter, dessen Verhalten auf die Beschaffenheit des gefahrenen Bodens 10 anzupassen. Hierzu ist eine Bodenerkennung vorgesehen, welche mittels Erfassung eines Schlupfes und/ oder eines Fahrwiderstandes, insbesondere der Verfahrräder 3 aber auch alternativ bzw. kombinativ der Bürste 5.

Der Schlupf wird hierbei über einen Vergleich zwischen gefahrener Strecke des Bodenreinigungsgerätes 1 und den Umdrehungen des über den Elektromotor 11 angetriebenen Verfahrrades 3 und/ oder der über den Elektromotor 12 angetriebenen Bürste 5 ermittelt. Um einen eventuellen Schlupf zwischen Elektromotor und Abtriebsmittel (Verfahrrad 3 oder Bürste 5) zu berücksichtigen, so bspw. bei einem Riemenantrieb, kann bevorzugt die Umdrehungsermittlung direkt am Verfahrrad 3 bzw. an der Bürste 5 oder alternativ am Verfahrrad 3 und an der Bürste 5 erfolgen.

Alternativ oder auch kombinativ zur Bodenerkennung mittels Schlupferfassungen kann die Bodenerkennung auch durch Ermittlung des Fahrwiderstandes durchgeführt werden, wozu bei einer schlupffreien Übersetzung bspw. über einen Zahnriemen zwischen Antriebsmotor und Abtriebsmittel die Stromaufnahme des Elektromotors 11 des Verfahrrads 3 und/ oder die Stromaufnahme des Motors 12 der Bürste 5 erfasst wird.

Das stirnseitig angeordnete Mitlaufrad 9 dient der Erfassung der gefahrenen Strecke und weist einen Sensor 13 auf, dessen Werte von einem in dem Bodenreinigungsgerät 1 integrierten Prozessor 14 erfasst werden. Letzterem werden zudem auch die ermittelten Umdrehungszahlen des Verfahrrades 3 und/ oder der Bürste 5 sowie alternativ oder auch kombinativ hierzu die Werte der Stromaufnahme des Verfahrrad-Elektromotors 11 und/ oder des Bürsten-Elektromotors 12 übermittelt.

Dem Prozessor 14 zugeordnet ist des Weiteren ein elektronischer Speicher 15 vorgesehen, in welchem Vergleichswerte für Schlupf und/ oder Fahrwiderstand verschiedener Bodenbeläge abgelegt sind. Der Prozessor setzt die gemessenen Werte wie Schlupf und/ oder Fahrwiderstand des Verfahrrades 3 bzw. des Verfahrrad-Elektromotors 11 und/ oder der Bürste 5 bzw. des Bürsten-Elektromo-tors 12 mit den in dem Speicher 15 abgelegten Werten in Vergleich und leitet hieraus ein Signal zur Steuerung des Bodenreinigungsgeräts 1 ab.

Erfindungsgemäß wird demnach die gefahrene Strecke durch das Mitlaufrad 9 aufgenommen, welche gemessene Strecke in Bezug zu der verstrichenen Zeit seit der letzten Messung gesetzt wird. Hieraus kann eine eindeutige Aussage über die Geschwindigkeit des Bodenreinigungsgerätes 1 erreicht werden. Da der Fahrwiderstand und der Schlupf gegenüber dem Boden 10 auf Teppich größer ist als auf Hartboden, ist die Geschwindigkeit des Bodenreinigungsgeräts 1 auf Teppich geringer. Zusätzlich steigt, bedingt durch den größeren Widerstand, der Strom des Elektromotors 11 des Verfahrrades 3. Dies gilt zudem auch für die Bürste 5 des Bodenreinigungsgeräts 1, dessen mechanischer Widerstand auf Teppichböden steigt, was eine Erhöhung der Stromaufnahme zufolge hat. Gleichfalls sinkt auch die Rotationsgeschwindigkeit der Bürste 5.

Die von dem Prozessor 14 erfassten Werte werden mit den abgelegten Sollwerten für einen Referenzboden verglichen. Das hieraus abgeleitete Signal kann beispielsweise zur Navigation des Bodenreinigungsgeräts 1 dienen, so insbesondere bei Bodenreinigungsgeräten 1, insbesondere Reinigungsrobotern, welche bestimmte Bodenbeläge nicht befahren sollen. Auch kann entsprechend des ermittelten Bodenbelages die Antriebsleistung der Bürste 5 bzw. der Verfahrräder 3 angepasst werden. Darüber hinaus kann auch ein Signal zur Einstellung der Bürsten 5, insbesondere der Vorstandslage der Bürste 5 über den Chassisboden 4 abgeleitet werden, so dass beispielsweise zur schonenderen Bürstbearbeitung von Teppichböden die Bürste 5 über eine für sich bekannte Wippenanordnung angehoben wird.

Die in den Fig. 4 und 5 in einer Ausführungsform schematisch dargestellte Aufnahme 8 ist in Abhängigkeit von einem Betriebszustand des Bo denreinigungsgerätes 1 verschließbar. So ist vorgesehen, dass die Aufnahme 8 bei einem Anheben des Bodenreinigungsgerätes 1 vom zu pflegenden Boden 10 und/ oder bei einem Ausschalten des Bodenreinigungsgerätes 1, insbesondere einem Ausschalten der Elektromotoren 11 und/ oder 12 der Verfahrräder 3 und/ oder der Bürste 5 verschlossen wird, so dass bereits in der Aufnahme 8 gesammelter Staub oder Schmutz nicht wieder aus dieser unkontrolliert austreten kann.

Hierzu kann die Aufnahme 8 ein aktivierbares Verschlussmittel 16 in Form einer Verschlussklappe 17 aufweisen, die jedenfalls eine Eintragsöffnung 18 der Aufnahme 8 betriebszustandsbedingt verschließt.

In der Ausführungsform gemäß den Darstellungen in den Fig. 4 und 5 ist die Verschlussklappe 17 oberseitig einer Eintragsöffnung 18 angelenkt. Das freie Ende der Verschlussklappe 17 steht über einen seitlich der Aufnahme 8 verlaufenden Hebel 19 mit einer Achse eines Verfahrrades 3, welches Teil eines ausfahrbaren Fahrwerks 20 ist, in Verbindung.

In der üblichen Betriebsstellung gemäß der Darstellung in Fig. 4 stützt sich das hier nicht näher dargestellte Chassis 2 des Bodenreinigungsgerätes 1 über eine beispielsweise schalenartige Stützfläche 20 auf dem Fahrwerk 19, beispielsweise im Bereich einer Achse 21 ab. Letztere ist über eine Zugfeder 22 in Richtung auf die Stützschale 20 belastet.

Die bereits eingangs erwähnte Schmutzrampe 7 ist gelenkig im Bereich der unteren Randkante der Eintragsöffnung 18, d. h. in dem dem Anlenkungsbereich der Verschlussklappe 17 gegenüberliegenden Bereich angelenkt.

Ein wie in Fig. 5 schematisch dargestelltes Anheben des Bodenreinigungsgerätes 1 führt zu einer Ausfederung des Fahrwerks 19, über welch Letzteres und über den Hebel 23 die Verlagerung der Verschlussklappe 17 in die Eintragsöffnungs-Verschlussstellung bewirkt wird.

Alternativ zu diesem mit dem Fahrwerk 19 gekoppelten Schließmechanismus kann auch ein Abheben des Bodenreinigungsgeräts 1 durch Abgrundsensoren 24 (vgl. Fig. 2) erkannt werden, wobei eine entsprechende Logik ein Signal zum Verschließen der Eintragsöffnung 18 ableitet. So kann beispielsweise ein Aktuator, weiter beispielsweise ein Servomotor die Verschlussklappe 17 in die Verschlussstellung verbringen. Mittels eines solchen Aktuators kann des Weiteren auch die Verschlussstellung bei einem sensorerfassten Stillstand des Bodenreinigungsgerätes 1 erreicht werden.

Eine weitere alternative Ausgestaltung zum selbsttätigen Verschließen der Aufnahme-Eintragsöffnungs 18 zeigen die Fig. 6 und 7. Hierbei ist die Aufnahme schwimmend in dem Bodenreinigungsgerät 1 bzw. in dem Chassis 2 gelagert, so dass das Bodenreinigungsgerät 1 zu der Aufnahme 8 in Vertikalrichtung relativ bewegbar ist.

In der üblichen Betriebsstellung (dargestellten Fig. 6) stützt sich das Chassis 2 auf der Aufnahme 8 ab, wozu weiter das Chassis 2 eine taschenartige Höhlung 25 für die Aufnahme 8 aufweist. Beim Verfahren des Bodenreinigungsgerätes 8 wird hierüber die Aufnahme 8 zum Sammeln des aufgekehrten bzw. aufgesaugten Schmutzes mitgeschleppt, welche Aufnahme 8 auf kufenartigen Abstandshaltern 33 über den Boden 10 gleitet.

Wird das Bodenreinigungsgerät 1 angehoben, so erfolgt hierbei eine vertikale Relativverlagerung des Chassis 2 gegenüber der Aufnahme 8, welch Letztere auf dem Boden 10 stehend verbleibt. Durch diese Relativverlagerung des Chassis 2 tritt eine, das Verschlussmittel 16 bildende Chassiswandung 26 sperrend vor die Eintragsöffnung 18 der Aufnahme 8, womit Letztere verschlossen ist.

Nicht dargestellt, jedoch handhabungstechnisch vorteilhaft ist eine Ausgestaltung, bei welcher die relative Vertikalverlagerbarkeit des Bodenreinigungsgerätes 1 bzw. des Chassis 2 gegenüber der Aufnahme 8 anschlagbegrenzt ist, so dass ein weiteres Anheben aus der in Fig. 7 gezeigten Stellung die Mitnahme der Aufnahme 8 bewirkt.

Auch kann der Verschluss der Aufnahme-Eintragsöffnung 18 gekoppelt sein an den Betriebszustand der über den Elektromotor 12 angetriebenen Bürste 5 und/ oder der über den Elektromotor 11 angetriebenen Verfahrräder. So kann über ein Ausschalten dieser Elektromotoren 11, 12 durch den Benutzer oder auch, wie bereits angedeutet, über eine Sensorik zur Abgrunderkennung beim Anheben des Bodenreinigungsgerätes 1 ein mechanisches Verschließen der Eintragsöffnung 18 erreicht werden. Die Fig. 8 und 9 zeigen ein Ausführungsbeispiel hierzu. Auch hier ist das Verschlussmittel 16 als eine im oberen Randbereich der Eintragsöffnung 18 angelenkte Verschlussklappe 17 ausgebildet. Das freie Ende dieser Verschlussklappe 17 ist mit dem Motor - in den Darstellungen der Elektromotor 12 für die Bürste 5 - über einen Kniehebelmechanismus 27 gekoppelt, wobei im Bereich des Kniegelenks 28 eine chassisseitig festgelegte Zugfeder 29 den Mechanismus 27 in eine Verschlussstellung der Verschlussklappe 17 vorspannt.

Die Fig. 8 zeigt die Betriebssituation bei eingeschaltetem Elektromotor 12 für die Bürste 5, in welcher Situation durch das Motorgegenmoment der Kniehebelmechanismus 27 entgegen der Federkraft der Zugfeder 29 so beaufschlagt ist, dass über diesen Mechanismus die Verschlussklappe 17 in der Offenstellung gehalten ist. Bei Abschalten des Elektromotors - durch Benutzereingriff und/ oder durch Sensorerfassung bei einem Anheben des Geräts - fällt das Gegenmoment ab, so dass der Kniehebelmechanismus 27 aufgrund der Federkraft der Zugfeder 29 wieder in seine Fig. 9 in dargestellte Grundstellung verbracht wird, was über den Mechanismus ein Verschwenken der Verschlussklappe 17 in die Eintragsöffnung-Verschlussstellung bewirkt.

Bei einer Zusammenwirkung des Kniehebelmechanismus 27 mit dem Elektromotor 11 für die Verfahrräder 3 sind Mittel vorgesehen, welche die Verschlussklappe 17 bei einer Rückwärtsfahrt, d. h. bei einer Fahrt entgegen der üblichen Verfahrrichtung r, offen halten.

Auch kann zum Verschluss der Aufnahme 8 ein, einen unterstützenden Luftstrom zum Befördern des Schmutzes in die Aufnahme 8 dienender Ventilator 30 vorgesehen sein. Dieser ist elektromotorisch angetrieben und ist unmittelbar im Bereich der Eintragsöffnung 18 gelagert derart, dass die Ventilatorschaufeln 31 in einer Stillstands-Stellung des Ventilators 30 gemäß der Darstellung in Fig. 11 sich sperrend vor der Eintragsöffnung 18 erstrecken, wobei diese Verschlussstellung des Ventilators 30 durch eine Rastung mindestens einer Ventilatorschaufel 31 mit einem Randabschnitt der Eintragsöffnung 18 definiert ist

Bei einem Ausschalten des Geräts durch den Benutzer oder aber auch bei einem durch Abgrund sensoren 24 erfassten Anheben des Bodenreinigungsgerätes 1 wird der Ventilator 30 elektromotorisch in die Verschlussstellung verbracht und nach Erreichen dieser Stellung abgeschaltet, wobei das Erreichen der Verschlussstellung beispielsweise durch eine Lichtschranke überwacht sein kann.

Auch kann gemäß den Darstellungen in den Fig. 12 und 13 eine an der Aufnahme 8 gelenkig angeordnete Verschlussklappe 17 über einen Hebel 23 mit einer schwimmend oder schwenkbar angeordneten Reinigungseinheit 32 gekoppelt sein, welch Letztere im Wesentlichen besteht aus dem Elektromotor 12 und der durch diesen angetriebene Bürste 5, welche auf einem gemeinsamen, nicht näher dargestellten Schwenkarm um eine Horizontalachse schwenkbar gelagert sind. Im üblichen Betrieb des Bodenreinigungsgerätes 1 liegt diese Reinigungseinheit 32 in bekannter Weise schwerkraftabhängig mit der Bürste 5 auf dem zu reinigenden Boden 10 auf. Ein Anheben des Bodenreinigungsgerä tes 1 vom Boden 10 bewirkt ein Abschwenken der Reinigungseinheit 32 um deren Schwenkachse nach unten, was über den angelenkten Hebel 23 die Verlagerung der Verschlussklappe 17 in die Eintragsöffnung-Verschlussstellung zufolge hat. Die Abschwenkung der Reinigungseinheit 32 ist anschlagbegrenzt.

## Patentansprüche

1. Bodenreinigungsgerät (1), insbesondere Reinigungsroboter, mit einem elektromotorischem Antrieb und mit Verfahrrädern (3) und/ oder einer angetriebenen Bürste (5), wobei eine Bodenerkennung durchführbar ist, **dadurch gekennzeichnet, dass** die Bodenerkennung mittels Erfassung eines Schlupfes durchführbar ist, wobei der Schlupf über einen Vergleich zwischen gefahrener Strecke und Umdrehungen eines angetriebenen Verfahrrads (3) und/oder der angetriebenen Bürste (5) ermittelt wird.

2. Bodenreinigungsgerät nach Anspruch 1, **dadurch gekennzeichnet, dass** die Bodenerkennung weiter mittels Erfassung eines Fahrwiderstandes durchführbar ist.

3. Bodenreinigungsgerät nach Anspruch 2, **dadurch gekennzeichnet, dass** der Fahrwiderstand auf Basis der Stromaufnahme des Antriebsmotors (11, 12) des Verfahrrades (3) und/oder der Bürste (5) ermittelt wird.

4. Bodenreinigungsgerät nach einem der vorhergehenden Ansprüche, **dadurch gekennzeichnet, dass** das Bodenreinigungsgerät (1) einen Sensor (13) zur Erfassung der gefahrenen Strecke aufweist.

5. Bodenreinigungsgerät nach Anspruch 4, **dadurch gekennzeichnet, dass** der Sensor (13) ein Mitlaufrad (9) ist.

6. Bodenreinigungsgerät nach einem der vorhergehenden Ansprüche, **dadurch gekennzeichnet, dass** das Bodenreinigungsgerät (1) einen elektronischen Speicher (15) aufweist, in dem Vergleichswerte für Schlupf und/ oder Fahrwiderstand verschiedener Bodenbeläge abgelegt sind.

7. Bodenreinigungsgerät nach Anspruch 6, **dadurch gekennzeichnet, dass** das Bodenreinigungsgerät eine Rechnereinheit aufweist, die die gemessenen Werte mit den abgelegten Werten in Vergleich setzt und hieraus ein Signal für die Navigation und/ oder Antriebsleistung der Bürste (5) bzw. Verfahrräder (3) und/ oder ein Signal zur Einstellung der Bürsten (5) und/ oder den Fahrwiderstand beeinflussender, geräteseitiger Elemente ableitet.

## Claims

1. Floor cleaning appliance (1), in particular a cleaning robot, with an electromotive drive and with displacement wheels (3) and/or a driven brush (5), it being possible for a floor identification to be carried out, **characterized in that** the floor identification can be carried out by means of sensing a slippage, the slippage being determined by means of a comparison between distance covered and revolutions of a driven displacement wheel (3) and/or of the driven brush (5).

2. Floor cleaning appliance according to Claim 1, **characterized in that** the floor identification can be carried out by means of sensing a resistance to displacement.

3. Floor cleaning appliance according to Claim 2, **characterized in that** the resistance to displacement is determined on the basis of the power consumption of the drive motor (11, 12) of the displacement wheel (3) and/or of the brush (5).

4. Floor cleaning appliance according to any of the preceding claims, **characterized in that** the floor cleaning appliance (1) has a sensor (13) for sensing the distance covered.

5. Floor cleaning appliance according to Claim 4, **characterized in that** the sensor (13) is a slave wheel (9).

6. Floor cleaning appliance according to any of the preceding claims, **characterized in that** the floor cleaning appliance (1) has an electronic memory (15), in which comparison values for slippage and/or resistance to displacement of different floor coverings are stored.

7. Floor cleaning appliance according to Claim 6, **characterized in that** the floor cleaning appliance has a computer unit, which compares the measured values with the stored values and derives from this a signal for the navigation and/or a drive power of the brush (5) or displacement wheels (3) and/or a signal for setting the brushes (5) and/or the elements of the appliance that influence the resistance to displacement.

## Revendications

1. Appareil de nettoyage des sols (1), en particulier robot de nettoyage, avec un entraînement électromoteur et avec des roues de déplacement (3) et / ou une brosse entraînée (5), dans lequel une reconnaissance de sol est réalisable, **caractérisé en ce que** la reconnaissance de sol est réalisable au moyen d'un enregistrement du glissement, le glissement étant déterminé par comparaison entre la distance parcourue et des tours d'une roue de déplacement entraînée et/ou de la brosse entraînée.

2. Appareil de nettoyage des sols selon la revendication 1, **caractérisé en ce que** la détection de sol est en outre réalisable au moyen d'un enregistrement de la résistance au roulement.

3. Appareil de nettoyage des sols selon la revendication 2, **caractérisé en ce que** la résistance au roulement est mesurée sur la base du courant absorbé par le moteur d'entraînement (11, 12) de la roue de déplacement (3) et/ou de la brosse (5).

4. Appareil de nettoyage des sols selon l'une des revendications précédentes, **caractérisé en ce que** l'appareil (1) de nettoyage des sols comprend un capteur (13) pour la détection de la distance parcourue.

5. Appareil de nettoyage des sols selon la revendication 4, **caractérisé en ce que** le capteur (13) est une roue à rotation simultanée (9).

6. Appareil de nettoyage des sols selon l'une des revendications précédentes, **caractérisé en ce que** l'appareil de nettoyage des sols (1) comprend une mémoire (15) électronique, dans laquelle sont mémorisées des valeurs de comparaison pour le glissement et/ou la résistance au roulement de différents revêtements de sol.

7. Appareil de nettoyage des sols selon la revendication 6, **caractérisé en ce que** l'appareil de nettoyage des sols comprend un calculateur, qui compare les valeurs mesurées et les valeurs mémorisées et qui en déduit un signal pour la navigation et/ou la puissance absorbée de la brosse (5) ou des roues de déplacement (3) et/ou un signal pour le réglage des brosses (5) et/ou d'éléments influant sur la résistance de roulement, qui sont disposés sur le côté de l'appareil.
